# EUROPÄISCHE PATENTANMELDUNG

(11) **EP 4 596 966 A1**
(43) Veröffentlichungstag der Anmeldung: **06.08.2025**
(21) Anmeldenummer: 25155051.3
(22) Anmeldetag: 30.01.2025
(51) Int. Cl.: F23D 14/02, F23D 14/36, F23D 14/64

(54) **HEIZGERÄT MIT EINER GAS-LUFT-MISCHEINRICHTUNG**

(30) Priorität: 05.02.2024 DE 102024103166
(71) Anmelder: Vaillant GmbH, 42859 Remscheid NRW (DE)
(72) Erfinder: Dorenburg, Michael, 40699 Erkrath (DE)
(74) Vertreter: Popp, Carsten

(57) **Zusammenfassung**

Vorgeschlagen wird ein Heizgerät (1), aufweisend eine Fördereinrichtung (2), die ein Gemisch aus Brenngas und Verbrennungsluft einem Brenner (3) zuführt, und eine einteilige Gas-Luft-Mischeinrichtung (15), umfassend ein in einen Strömungsweg des Heizgerätes (1) einsetzbares Leitungselement (19) und mindestens ein in einen Strömungsquerschnitt des Leitungselementes (19) hineinragendes Mischelement (20), aufweisend mindestens eine Gasaustrittsöffnung (21).

## Beschreibung

Die Erfindung betrifft ein Heizgerät mit einer Gas-Luft-Mischeinrichtung.

Heizgeräte zu Verbrennung eines Brenngases, wie Erdgas oder Wasserstoff, bilden in der Regel ein Verbrennungsgemisch aus Brenngas und Verbrennungsluft mit einem vorgegebenen Verbrennungsluftverhältnis (auch als Lambda oder Luftzahl bezeichnet) und führen dieses einem Brenner zur Verbrennung zu. Derartige Heizgeräte werden auch als Vormischbrenner bezeichnet. Zur Bildung des Verbrennungsluftverhältnisses sind verschiedene Verfahren bekannt. Heizgeräte mit einem pneumatischen Gas- Luftverbund erfassen einen Steuerdruck im Bereich einer Drosselstelle (Venturidüse) in der Zuführung der Verbrennungsluft der einen Rückschluss auf den zugeführten Massestrom Verbrennungsluft zulässt. Anhand des Referenzdruckers setzt das Gasventil einen, einem vorgegebenen Verbrennungsluftverhältnis entsprechenden, Massestrom Brenngas zu. Häufig erfolgt die Beimischung des Brenngases in den Massestrom Verbrennungsluft im Bereich der Drosselstelle, die hierfür als Gas-Luft-Mischeinrichtung ausgebildet sein kann. Vorteilhaft erfordert eine pneumatische Gemischbildung keine aufwändige Sensorik und ist daher sehr robust in der Anwendung und einfach im Aufbau.

Eine Steuerung der Heizleistung, bzw. ein Anfahren eines Modulationspunktes erfolgt bei derartigen Heizgeräten mittels der Gebläsedrehzahl, die einem zuzuführenden Massestrom Verbrennungsluft einstellt, dem das Gasventil anhand des Steuerdruckes eine, einem vorgegebenen Verbrennungsluftverhältnis entsprechende, Durchflussmenge Brenngas zusetzt. Hierfür stellen die Anforderungen an Heizgeräte hinsichtlich deren Modulationsbereich, beispielsweise sollen die Heizgeräte mit einer Leistung von 10 % [Prozent] der Nennleistung betreibbar sein, eine Herausforderung an das Design der Mischeinrichtung dar. So muss die Mischeinrichtung (die Drosselstelle) bei geringen Leistungen einen ausreichenden Ansaugdruck für die Gemischbildung erzeugen, jedoch bei hohen Leistungen der Druckabfall an der Drosselstelle nicht zu hoch sein. Ein großer Druckabfall bei hohen Leistungen geht mit einer Reihe von Nachteilen einher, beispielsweise die Notwendigkeit eines großen Gebläses, hohen Geräuschemissionen und einem Risiko einer Spülung des Siphons des Heizgerätes aufgrund des hohen Druckes.

Um den Ansaugdruck der Drosselstelle auszunutzen, erfolgt zumeist die Gasbeigabe im Bereich des geringsten Strömungsquerschnitts der Drosselstelle. Hierzu zeigt beispielsweise die EP 3 488 148 B1 eine Gas-Luft-Mischvorrichtung mit mindestens sechs Gastaschen zum Zusetzen von Brenngas angeordnet im Bereich des engsten Strömungsquerschnittes der Drosselstelle. Auch diese Mischvorrichtung ist jedoch nur für einen begrenzten Modulationsbereich einsetzbar. So können die Gas-Luft-Mischvorrichtungen häufig bei geringen Leistungen eine stabile und präzise Bildung des Verbrennungsgemisches erreichen, jedoch kann bei hohen Leistungen die Sogwirkung aus den radialen Kanälen zu große werden, wodurch hohe Leistungen nicht sauber und gleichmäßig angefahren werden können oder gar nicht mehr erreicht werden.

Die DE 10 2017 216 966 A1 beschreibt eine Gas-Luft-Mischeinrichtung, die einen gro-ßen Modulationsbereich abdecken soll. Hierzu sind verstellbare Öffnungen für Verbrennungsluft und Brenngas vorgesehen, die mittels einer ansteuerbaren Einstellvorrichtung einstellbar sind. Diese Mischeinrichtung ist aufwendig mehrteilig aufgebaut.

Hiervon ausgehend ist es Aufgabe der Erfindung, eine Gas-Luft-Mischeinrichtung für ein Heizgerät und ein Heizgerät vorzuschlagen, die die geschilderten Probleme des Standes der Technik zumindest teilweise überwinden. Insbesondere soll die Mischeinrichtung ein sicheres Betreiben des Heizgerätes in einem weit gespreizten Modulationsbereich ermöglichen, beispielsweise einem Modulationsbereich mit einer unteren Grenze von 10 % der Nennleistung des Heizgerätes.

Zudem soll die Erfindung die Komplexität einer Mischeinrichtung als auch eines Heizgeräts zumindest nicht wesentlich erhöhen und die Mischeinrichtung einfach herstellbar sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Heizgerät bei, zumindest aufweisend eine Fördereinrichtung, die ein Gemisch aus Brenngas und Verbrennungsluft einem Brenner zuführt, und eine einteilige Gas-Luft-Mischeinrichtung, umfassend ein, in einen Strömungsweg des Heizgerätes einsetzbares bzw. eingesetztes, Leitungselement und mindestens ein in einen Strömungsquerschnitt des Leitungselementes hineinragendes Mischelement, aufweisend mindestens eine Gasaustrittsöffnung.

Bei dem Heizgerät kann es sich insbesondere um ein Gasheizgerät handeln. Dieses kann eine Fördereinrichtung, insbesondere ein Gebläse aufweisen, die einen Massestrom (oder Volumenstrom) Verbrennungsluft fördern kann. Die Verbrennungsluft kann dabei über eine Zuführung Verbrennungsluft zugeführt werden. Das Gasventil kann dem Massestrom Verbrennungsluft ein, einem vorgegebenen Verbrennungsluftverhältnis entsprechenden, Massestrom Brenngas zusetzen. Das Heizgerät kann dabei insbesondere ein wandhängendes Heizgerät und mit Brennwerttechnik ausgerüstet sein. Das Heizgerät kann einen pneumatischen Gas-Luftverbund bilden, bei dem ein Steuerdruck der Luftzuführung, insbesondere im Bereich einer Drosselstelle (Venturidüse) dem Gasventil übertragen wird und dieses einen entsprechenden Massestrom Brenngas abgibt. Ein pneumatischer Gas-Luftverbund ermöglicht eine robuste Einstellung eines vorgegebenen Verbrennungsluftverhältnisses, insbesondere da ein Massestrom Brenngas in Abhängigkeit des effektiv strömenden Massestromes Verbrennungsluft erfolgt. Das Heizgerät kann einen elektronischen Gas-Luftverbund bilden, bei dem das Signal einer Flammenüberwachung, beispielsweise einer lonisationsstrommessung der Flamme, dazu genutzt wird, ein Verbrennungsluftverhältnis einzustellen. Die Erfindung kann mit einem pneumatischen und einem elektronischen Gas-Luftverbund eingesetzt werden.

Das Gasventil kann insbesondere ein magnetisches Gasventil sein, das einen Massestrom Brenngas entsprechend einer an der Gas-Luft-Mischeinrichtung auftretenden Sogwirkung bzw. eines Unterdrucks abgibt. Das Gasventil kann hierbei einen Weg für das Brenngas freigeben und mittels des eingestellten Öffnungsquerschnitt (für die Strömung des Brenngases zur Verfügung stehenden Strömungsquerschnitt) die Menge des ausströmenden Brenngases einstellen. Insofern wird das am Eingang des Gasventils unter geringem Überdruck stehende Brenngas durch einen einstellbaren Öffnungsquerschnitt an den Ausgang des Gasventils geführt. Hierbei sollte eine Sogwirkung der Fördereinrichtung beachtet werden. Die Fördereinrichtung kann in unmittelbarer Nähe des Ausgangs des Gasventils bzw. der Gas-Luft-Mischeinrichtung angeordnet sein, so dass die Sogwirkung der Fördereinrichtung erheblichen Einfluss auf die aus dem Gasventil ausströmende Gasmenge hat. Hierbei kann die Sogwirkung einen zu großen, ausströmenden, Massestrom Brenngas bewirken, wodurch das Gasventil seinen Öffnungsquerschnitt mindert, um ein Ausströmen eines zu großen Massestromes Brenngas und damit eine Minderung des avisierten Verbrennungsluftverhältnisses (Luftzahl, Lambda) zu verhindern. Dies kann mit Gas-Luft-Mischeinrichtungen eintreten, obwohl aufgrund einer erhöhten Wärmeanforderung die Modulation erhöht und damit der Öffnungsquerschnitt des Gasventils gesteigert wird. Die Erfindung ermöglicht eine Minderung des vorstehend beschriebenen Problems.

Das Verbrennungsgemisch aus Verbrennungsluft und Brenngas kann über einen Gemischkanal einem, in einer Brennkammer angeordneten, Brenner zugeführt und dort verbrannt werden. In einer Durchströmungsrichtung des Heizgerätes gesehen, kann der Brennkammer ein, innerhalb eines Gehäuses des Heizgerätes befindlicher, Abgaskanal nachgeordnet sein, der mit einer Abgasanlage verbunden sein kann.

Ein derartiges Heizgerät kann seine Heizleistung an einen Wärmebedarf anpassen, auch als modulieren bezeichnet. Dies kann innerhalb eines, für das Heizgerät vorgegebenen, Modulationsbereiches erfolgen. Um ein häufiges, verschleißförderndes An- und Ausschalten des Brenners zu vermeiden, können moderne Heizgeräte in einem großen Modulationsbereich, beispielsweise von 2,4 kW [Kilowatt] bis 24 kW, (entsprechend 10 % bis 100% der Nennleistung) betrieben werden. Ein großer Modulationsbereich stellt dabei hohe Anforderungen an die Gas-Luft-Mischeinrichtung, die bei geringen Leistungen einen ausreichenden Saugdruck für den austretenden Massestrom Brenngas erzeugen muss, aber bei hohen Leistungen, und somit einer Durchströmung mit einem hohen Massestrom Verbrennungsluft, einen möglichst geringen Strömungswiderstand (Druckverlust) aufweisen muss.

Die Gas-Luft-Mischeinrichtung kann somit ein Leitungsteil (beispielsweise ein Rohrstück) umfassen, das in den Strömungsweg des Heizgerätes integriert werden kann bzw. integriert ist. Das Leitungsteil kann dabei insbesondere die gleiche (äußere) Form und Größe des Strömungsquerschnitts aufweisen wie der das Leitungsteil umgebende Strömungsweg bzw. wie die die Gas-Luft-Mischeinrichtung umgebenden Leitungen des Heizgerätes.

Gemäß einer Ausgestaltung kann das Leitungsteil einen konstanten Strömungsquerschnitt über seine in der Durchströmungsrichtung des Heizgerätes durchströmbaren Länge aufweisen. Mit anderen Worten umfasst eine hier vorgeschlagene Gas-Luft-Mischeinrichtung keine Drosseleinrichtung, also keine Verjüngung des Strömungsquerschnitts. Zur Klarstellung wird angemerkt, dass der konstante Strömungsquerschnitt das Leitungsteil betrifft und eine Minderung des Strömungsquerschnitts durch das hineinragende Mischelement nicht in Betracht gezogen wird. Der Strömungsquerschnitt des Leitungselementes kann dabei insbesondere eine kreisrunde Form aufweisen. Die Erfindung kann aber prinzipiell mit allen Querschnittsformen des Leitungselementes verwirklicht werden.

Gemäß einer Ausgestaltung kann das Mischelement ein rohrförmiges Element sein, das (weitestgehend) senkrecht zu einer Durchströmungsrichtung des Heizgerätes ausgerichtet ist. Das Mischelement kann somit auch als Lanze verstanden werden, die in den Strömungsquerschnitt bzw. den Strömungsweg des Heizgerätes einkragt bzw. bündig hineinragt. Das als rohrförmiges Element ausgebildete Mischelement kann dabei einen kreisrunden Querschnitt und einen über seine Länge weitestgehend konstanten Innen- und/ oder Außendurchmesser aufweisen. Insbesondere kann das Mischelement ein in axialer Richtung (vollständig) gerade ausgebildetes rohrförmiges Element sein, dass senkrecht bezogen auf das Leitungsteil bzw. einer Durchströmungsrichtung desselben ausgerichtet ist. Eine Öffnung der Mischeinrichtung kann dabei eine Ausströmrichtung aufweisen, die senkrecht zum Leitungselement bzw. einer Durchströmungsrichtung desselben ausgerichtet ist.

Gemäß einer Ausgestaltung kann das Mischelement bis in einen mittleren Bereich des Strömungsquerschnitts hineinragen /einkragen. Der mittlere Bereich bezeichnet hier einen Bereich von 20 Prozent bis 80 Prozent oder insbesondere 40 Prozent bis 60 Prozent bezogen auf den Durchmesser des Leitungselementes. Hierbei ist auch der durch das Mischelement entstehende Druckabfall zu beachten, der mit der Einkragtiefe ansteigen kann. Ein geeignete Einkragtiefe des Mischelementes in den Strömungsquerschnitt kann für ein konkretes Heizgerät bzw. Referenzheizgerät im Rahmen von Laborversuchen ermittelt werden.

Gemäß einer Ausgestaltung kann das als rohrförmiges Element ausgebildete Mischelement einen Durchmesser aufweisen, der in einem Bereich von 20 Millimeter bis 60 Millimeter liegt. Dabei kann das rohrförmige Element einen kreisrunden Querschnitt aufweisen. Der Durchmesser kann zudem abhängig vom Einbauort der Gas-Luft-Mischeinrichtung gewählt werden, so kann bei einem Einbau in unmittelbarer Nähe zur Fördereinrichtung ein geringerer Durchmesser gewählt werden und bei einem Einbau in die Zuführung Verbrennungsluft ein erhöhter Durchmesser gewählt werden. Auch ein geeigneter Durchmesser kann im Rahmen von Laborversuchen an einem Referenzheizgerät festgestellt werden.

Gemäß einer Ausgestaltung kann das Mischelement dazu eingerichtet sein, von einem Massestrom Brenngas durchströmt zu werden. Das Brenngas kann somit durch eine Wandung des Leitungselementes in das Innere des Mischelementes geleitet werden. Vorteilhaft kann so, um eine gute Durchmischung zu erreichen, das Brenngas in den Strömungsquerschnitt des Leitungselementes eingebracht werden, wodurch die Durchmischung im gesamten Modulationsbereich verbessert werden kann.

Gemäß einer Ausgestaltung kann das Mischelement eine Wandung des Leitungselementes durchdringen und einen inneren und einen äußeren Bereich aufweisen, wobei der äu-ßere Bereich zur Verbindung mit einer Gasarmatur bzw. einem Gasventil oder auch einer Brenngasleitung eingerichtet sein kann.

Gemäß einer Ausgestaltung kann außen am Leitungselement ein Befestigungsmittel für eine Gasarmatur angeordnet sein. Das Befestigungsmittel kann beispielsweise in einer auskragenden Lasche mit einem Loch zur Aufnahme einer Schaube bestehen.

Gemäß einer Ausgestaltung kann das Mischelement einen geöffneten (axialen) Endbereich als Gasaustrittsöffnung aufweisen. Mit anderen Worten kann das Mischelement zwei Enden aufweisen, von denen ein Ende mit der Wandung des Leitungselementes verbunden sein kann bzw. außerhalb des Leitungselementes abgeordnet sein kann und das andere Ende frei im Strömungsweg bzw. Strömungsquerschnitt innerhalb des Leitungselementes angeordnet und zumindest teilweise geöffnet sein kann. Der axiale Endbereich kann gemäß einer Ausgestaltung auch vollständig verschlossen sein.

Gemäß einer Ausgestaltung kann das Mischelement mindestens zwei (radial angeordnete) Gasaustrittsöffnungen aufweisen, die derart angeordnet sind, dass das Mischelement von einem, die Gas-Luft-Mischeinrichtung durchströmenden Massestrom Verbrennungsluft durchströmt werden kann. Dabei können die mindestens zwei Gasaustrittsöffnungen im Mischelement auf einer Vorderseite, die derart ausgerichtet ist, dass der Massestrom Verbrennungsluft auf dieser auftrifft, und einer Rückseite, die in Richtung der Durchströmungsrichtung ausgerichtet ist, angeordnet sind. Dabei versteht sich, dass auch mehr als zwei Öffnungen angeordnet sein können.

Dabei ist die Gas-Luft-Mischeinrichtung einteilig ausgebildet und beispielsweise aus einem Kunststoff oder einem metallischen Werkstoff bestehen. Eine Herstellung kann beispielhaft mittels eines Spritzgießverfahrens erfolgen. Die Gas-Luft-Mischeinrichtung kann beispielsweise mittels eines Aluminium-Druckgussverfahrens hergestellt werden.

Die im Zusammenhang mit der Gas-Luft-Mischeinrichtung erörterten Details, Merkmale und vorteilhaften Ausgestaltungen können entsprechend auch bei dem hier vorgestellten Heizgerät auftreten und umgekehrt. Insoweit wird auf die dortigen Ausführungen zur näheren Charakterisierung der Merkmale vollumfänglich Bezug genommen.

Hier werden somit eine Gas-Luft-Mischeinrichtung für ein Heizgerät sowie ein Heizgerät angegeben, welche die mit Bezug auf den Stand der Technik geschilderten Probleme zumindest teilweise lösen. Insbesondere tragen die Gas-Luft-Mischeinrichtung und das Heizgerät dazu bei, ein sichereres Betreiben eines Heizgerätes in einem großen Modulationsbereich zu ermöglichen. Insbesondere kann das Heizgerät dabei sowohl im Bereich der minimalen Leistung als auch im Bereich der maximalen Leistung sicher und robust betrieben werden.

Zudem kann eine hier vorgeschlagene Gas-Luft-Mischeinrichtung problemlos an einem Heizgerät nach dem Stand der Technik eingesetzt werden und könnte somit auch an bestehenden Heizgeräten nachgerüstet werden.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: ein hier vorgeschlagenes Heizgerät, und
Fig. 2: eine hier vorgeschlagene Gas-Luft-Mischeinrichtung,
Fig. 3: eine weitere Ansicht der Gas-Luft-Mischeinrichtung, und
Fig. 4: eine Darstellung der Gas-Luft-Mischeinrichtung integriert in einen Strömungsweg des Heizgerätes.

Fig. 1 zeigt beispielhaft und schematisch ein hier vorgeschlagenes Heizgerät 1 aufweisend ein Gehäuse 18. Dieses kann eine Luftzufuhr 4 für Verbrennungsluft aufweisen. In der Luftzufuhr 4 kann eine Gas-Luft-Mischeinrichtung 15 angeordnet sein. In einer Durchströmungsrichtung 16 des Heizgerätes 1 gesehen, kann stromabwärts der Gas-Luft-Mischeinrichtung 15 eine, als Gebläse ausgebildete, Fördereinrichtung 2 angeordnet sein, die einen Massestrom Verbrennungsluft fördern kann. Ein Gasventil 5 kann mittels der Gas-Luft-Mischeinrichtung 15, dem von der Fördereinrichtung 2 geförderten Massestrom Verbrennungsluft einen Massestrom Brenngas zusetzen. Hierfür kann das Gasventil mit einer Gaszuführung 8 verbunden sein. Das Verbrennungsgemisch aus Brenngas und Verbrennungsluft kann über einen Gemischkanal 12 einem, in einer Brennkammer 26 angeordneten, Brenner 3 zugeführt und dort verbrannt werden. Am Brenner 3 kann ein Wärmetauscher 13 angeordnet sein, der bei der Verbrennung entstehende Wärme auf einen Heizkreislauf 14 mit einem Vorlauf 6 und einem Rücklauf 9 übertragen kann.

Dem Brenner 3 nachgeordnet kann ein, innerhalb des Gehäuses 18 angeordnetes, Abgasrohr 10 entstehende Verbrennungsprodukte einer Abgasanlage 11 außerhalb des Gehäuses 18 zuführen. Ein Regel- und Steuergerät 7 des Heizgerätes 1 kann zumindest mit dem Gasventil 5 und der Fördereinrichtung 2 elektrisch verbunden sein.

Am Brenner 3 kann eine Flammenüberwachung 17 angeordnet sein, dazu eingerichtet das Vorhandensein einer Flamme am Brenner 3 zu prüfen. Ein Signal der Flammenüberwachung 17 kann auch zum Erfassen eines aktuellen Verbrennungsluftverhältnisses der Verbrennung genutzt werden. Bei der Flammenüberwachung 17 kann es sich um eine lonisationselektrode handeln oder auch um einen UV (Ultraviolett-) Sensor, der insbesondere bei mit Wasserstoff als Brennstoff betriebenen Heizgeräten 1 zum Einsatz kommt.

Fig. 2 zeigt eine detailliertere Darstellung der Gas-Luft-Mischeinrichtung 15. Ein Leitungselement 19 kann dazu eingerichtet sein, in den Strömungsweg des Heizgerätes 1 integriert zu werden, beispielsweise zwischen der Luftzufuhr 4 und der Fördereinrichtung 2. Das Leitungselement 19 kann eine kreisrunde Querschnittsfläche aufweisen.

Ein Mischelement 20 kann eine Wandung des Leitungselementes 19 durchdringen und außerhalb des Leitungselementes 19 Befestigungsmittel 22 zur Befestigung des Gasventils 5 aufweisen. Innerhalb des Leitungselementes 19 kann das Mischelement 20 Gasaustrittsöffnungen 21 aufweisen, durch die Brenngas in das Leitungselement 19 austreten kann. Dabei können erste Gasaustrittsöffnungen 27 auf einer stromabwärts angeordneten Seite des Mischelementes 20 angeordnet sein und zweite Gasaustrittsöffnungen 28 auf einer stromaufwärts des Mischelementes 20 angeordneten Seite desselben, so dass das Mischelement 20 von einer Luftströmung in der Durchströmungsrichtung 16 durchströmt wird.

Die Gas-Luft-Mischeinrichtung 15 kann Befestigungsmittel 23 zur Befestigung an der Fördereinrichtung 2 umfassen, das beispielsweise als Flansch ausgebildet sein kann und Löcher zur Aufnahme von Verbindungsmitteln wie Schrauben umfassen kann.

Fig. 3 zeigt eine weitere Darstellung der Gas-Luft-Mischeinrichtung 15 aus Fig. 2. Erkennbar sind die zweiten Gasaustrittsöffnungen 28, die in Richtung der Durchströmungsrichtung 16 des Heizgerätes 1 bzw. der Gas-Luft-Mischeinrichtung 15 zeigen.

Fig. 4 zeigt eine detaillierte Ansicht der Gas-Luft-Mischeinrichtung 15 installiert in dem Heizgerät 1 und angrenzende Komponenten. Die Gas-Luft-Mischeinrichtung 15 ist zwischen einem Zuluftrohr 24, das auch als Schalldämpfer ausgebildet sein kann, und der Fördereinrichtung 2 positioniert. An der Gas-Luft-Mischeinrichtung 15 ist das Gasventil 5 an dem dafür vorgesehenen Befestigungsmittel 22 angeordnet. Der Fördereinrichtung 2 nachgeordnet kann der Gemischkanal 12 sein, der sich bis zu einer Brennertür 25 erstreckt, wobei das Verbrennungsgemisch durch die Brennertür 25 hindurch in einen Hohlraum des, in der Brennkammer 26 befindlichen, Brenners 3 geleitet wird.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

### Bezugszeichenliste

- 1: Heizgerät
- 2: Fördereinrichtung
- 3: Brenner
- 4: Luftzufuhr
- 5: Gasventil
- 6: Vorlauf
- 7: Regel- und Steuergerät
- 8: Gaszuführung
- 9: Rücklauf
- 10: Abgasrohr
- 11: Abgasanlage
- 12: Gemischkanal
- 13: Wärmetauscher
- 14: Heizkreislauf
- 15: Gas-Luft-Mischeinrichtung
- 16: Durchströmungsrichtung
- 17: Flammenüberwachung
- 18: Gehäuse
- 19: Leitungselement
- 20: Mischelement
- 21: Gasaustrittsöffnung
- 22: Befestigungsmittel Gasventil
- 23: Befestigungsmittel Fördereinrichtung
- 24: Zuluftrohr
- 25: Brennertür
- 26: Brennkammer
- 27: erste Gasaustrittsöffnung
- 28: zweite Gasaustrittsöffnung

## Patentansprüche

1. Heizgerät (1), aufweisend eine Fördereinrichtung (2), die ein Gemisch aus Brenngas und Verbrennungsluft einem Brenner (3) zuführt, und eine einteilige Gas-Luft-Mischeinrichtung (15), umfassend ein, in einen Strömungsweg des Heizgerätes (1) einsetzbares, Leitungselement (19) und mindestens ein in einen Strömungsquerschnitt des Leitungselementes (19) hineinragendes Mischelement (20), aufweisend mindestens eine Gasaustrittsöffnung (21).

2. Heizgerät (1) nach Anspruch 1, wobei das Leitungselement (19) der Gas-Luft-Mischeinrichtung (15) über die gesamte, in der Durchströmungsrichtung (16) des Heizgerätes (1), durchströmbare Länge einen weitestgehend konstanten Strömungsquerschnitt aufweist.

3. Heizgerät (1) nach einem der vorangehenden Ansprüche, wobei das Mischelement (20) ein rohrförmiges Element ist, das senkrecht zu einer Durchströmungsrichtung (16) des Heizgerätes (1) der Gas-Luft-Mischeinrichtung (15) ausgerichtet ist.

4. Heizgerät (1) nach Anspruch 3, wobei das Mischelement (20) einen über seine Länge konstanten Durchmesser aufweist.

5. Heizgerät (1) nach Anspruch 3 oder 4, wobei das Mischelement (20) dazu eingerichtet ist, von einem Massestrom Brenngas durchströmt zu werden.

6. Heizgerät (1) nach einem der Ansprüche 3 oder 4, wobei das Mischelement (20) einen geöffneten Endbereich als Gasaustrittsöffnung (21) aufweist.

7. Heizgerät (1) nach einem der vorangehenden Ansprüche, wobei das Mischelement (20) mindestens zwei Gasaustrittsöffnungen (21) aufweist, die derart angeordnet sind, dass das Mischelement (20) von einem, das Leitungselement (19) durchströmenden, Massestrom Verbrennungsluft durchströmt wird.

8. Heizgerät (1) nach einem der vorangehenden Ansprüche, wobei das Mischelement (20) sich bis in einen mittleren Bereich des Strömungsquerschnittes des Leitungselementes (19) erstreckt.

9. Heizgerät (1) nach einem der vorangehenden Ansprüche, wobei außerhalb des Leitungselementes (19) in Verlängerung des Mischelementes (20) ein Befestigungsmittel (22) für ein Gasventil (5) des Heizgeräts (1) angeordnet ist.

10. Heizgerät (1) nach einem der vorangehenden Ansprüche, wobei die Gas-Luft-Mischeinrichtung (15) aus einem Kunststoff oder einem metallischen Werkstoff besteht.

11. Heizgerät (1) nach einem der vorangehenden Ansprüche, wobei die Gas-Luft-Mischeinrichtung (15) zwischen einem Zuluftrohr (24) und einer Fördereinrichtung (2) des Heizgeräts (1) angeordnet ist.
